# DEMANDE DE BREVET EUROPEEN

(11) **EP 0 079 834 A1**
(43) Date de publication de la demande: **25.05.1983**
(21) Numéro de dépôt: 82402073.9
(22) Date de dépôt: 12.11.1982
(51) Int. Cl.: F25B 39/02, F24J 3/00

(54) **Pompe à chaleur**

(30) Priorité: 12.11.1981 FR 8121170
(71) Demandeur: TECHNIBEL, Société Anonyme dite:, F-01600 Trevoux (FR)
(72) Inventeur: Creff, Robert, F-69400 Villefranche sur saone (FR)
(74) Mandataire: Joly, Jean-Jacques

(57) **Abrégé**

La pompe à chaleur (10) comporte un châssis supportant (11), un évaporateur (14) et un ventilateur (15), l'évaporateur (14) comprenant un serpentin parcouru par un fluide caloporteur et protégé par un habillage (12) muni de moyens d'entrée d'air. Les moyens d'entrée d'air comprennent une série de lames rectilignes (13) profilées et juxtaposées pour former plusieurs persiennes verticales, les lames ménageant entre elles des canaux (16) d'écoulement d'air soustraits aux changements d'orientation du vent et du rayonnement solaire et dont le tracé autorise une entrée tangentielle et régulière de l'air vers le serpentin (14).

## Description

La présente invention concerne une pompe à chaleur du type air-eau ou air-air.

Une pompe à chaleur de ce type décrite dans le document U.S. 4 138 859 comprend un châssis qui supporte un évaporateur et un ventilateur, l'évaporateur comprenant un serpentin hélicoidal d'axe général vertical. En fonctionnement, l'évaporateur est parcouru par un fluide caloporteur pour prélever des calories sur l'air ambiant déplacé par le ventilateur. Le serpentin est placé dans le châssis et il est protégé par un habillage doté d'orifices ou de fentes d'entrée d'air.

Lors de la mise en oeuvre de telles pompes à chaleur, on observe que les facteurs climatiques tels que le vent et le soleil entraînent des conséquences fâcheuses pour la fiabilité et la longévité de la pompe.

En effet, d'une part, le rayonnement solaire peut frapper directement à certaines heures divers points du serpentin et peut donc causer des échauffements différentiels ou des surchauffes locales risquant d'altérer le fonctionnement du compresseur notamment au démarrage ; d'autre part, les fluctuations de force et d'orientation du vent déterminent des variations du débit d'air extrait par le ventilateur et par suite une charge irrégulière de l'évaporateur.

Il est proposé par le document U.S. 4 157 368 de réaliser des moyens d'entrée d'air par des lames verticales ménageant entre elles des passages d'écoulement d'air. Toutefois, ce document se rapporte à une tour de refroidissement, ce qui est un domaine différent de celui des pompes à chaleur et la disposition des lames verticales est choisie afin de favoriser la formation d'un tourbillon dans la tour ; cette disposition n'a pas pour but et, de toute façon, n'a pas pour résultat, de soustraire les passages d'écoulement à l'impact du vent ou du rayonnement solaire et d'amener un débit d'air sans variations de charge.

L'invention a pour but de remédier aux inconvénients des pompes à chaleur air-eau ou air-air connues en les dotant de moyens d'entrée d'air qui, tout en restant de conception simple et d'emploi commode, sont insensibilisés à l'irrégularité des facteurs climatiques.

Ce but est atteint au moyen d'une pompe à chaleur air-eau ou air-air du type défini en tête de la description et dans laquelle, selon l'invention, les moyens d'entrée d'air comprennent des lames disposées à intervalles réguliers et ménageant entre elles des canaux d'é- coᵤₗement d'air ; et les lames offrent une section transversale comprenant une large branche extérieure et une branche intérieure profilée et sont disposées mutuellement afin, d'une part, de soustraire les canaux à l'impact du vent et l'évaporateur à l'impact du rayonnement solaire et, d'autre part, d'autoriser une entrée tangentielle et régulière de l'air vers l'évaporateur.

De la sorte, le serpentin de l'évaporateur reçoit tangentiellement un débit d'air constant et n'est plus soumis à des surchauffes locales.

Plusieurs modes de réalisation de l'ensemble de lames verticales peuvent être envisagés.

La protection contre le vent et le soleil est obtenue par exemple en juxtaposant les lames de manière que la branche extérieure d'une lame cache en partie la branche intérieure de la lame adjacente.

Le profil des lames peut être en S de manière que la branche extérieure du S d'une lame recouvre en partie la branche intérieure du S de la lame adjacente, ce qui permet d'améliorer l'effet tangentiel recherché pour l'introduction de l'air, tandis que la branche intérieure offre sa convexité au flux d'air pour le régulariser.

Chaque lame peut être réalisée en une seule pièce moulée ou extrudée ou, en variante, en deux parties verticales séparées dont l'une comprend la branche extérieure et l'autre la branche intérieure. Les parties de lames extérieures et intérieures forment alors deux ensembles distincts concentriques.

Les lames peuvent être regroupées en plusieurs persiennes verticales.

L'une au moins des persiennes est rigide et peut pivoter autour de gonds ou d'axes verticaux solidaires du châssis de l'évaporateur afin de prendre soit la position fermée de fonctionnement normal, soit une position d'ouverture ménageant un passage limité entre deux persiennes adjacentes. Il en résulte que même en cas d'obstruction des canaux de chaque persienne par le givre ou la neige, un écoulement d'air suffisant peut passer entre les persiennes vers le serpentin.

De plus, lorsque la pompe à chaleur est du type monobloc à habillage cylindrique d'axe vertical et contient par conséquent, outre l'évaporateur, le compresseur et son bloc de régulation ainsi que le condenseur, il est prévu pour l'une au moins des persiennes une position de pleine ouverture permettant d'accéder facilement à l'intérieur de l'habillage pour réparer ou remplacer le bloc de régulation ou le compresseur.

La description qui va suivre en regard des dessins annexés permettra de comprendre à titre d'exemple comment l'invention peut être mise en pratique.
La figure 1 représente, en élévation schématique une pompe à chaleur monobloc air-eau selon l'invention.
La figure 2 est une vue en coupe de la figure 1 selon le plan horizontal II-II.
Les figures 3 et 4 sont également des vues en coupe par le même plan, montrant les persiennes à lames verticales respectivement en position d'ouverture limitée et en position de pleine ouverture.
La figure 5 montre à plus grande échelle le détail A de la figure 2.

Dans le mode de réalisation illustré sur les figures, l'évaporateur selon l'invention est intégré à une pompe à chaleur monobloc à compression avec les avantages qui seront mis en évidence ci-après mais il pourrait bien entendu être construit séparément en tant qu'élément extérieur d'une pompe à chaleur air-eau ou air-air dont le compresseur, le condenseur et la régulation seraient dès lors regroupés à l'intérieur du bâtiment à chauffer (version dite "split system").

La pompe à chaleur 10 présente un châssis à socle Il abritant le condenseur et un habillage 12 cylindrique constitué par un ensemble de lames verticales 13, par exemple en aluminium extrudé, réparties régulièrement sur la périphérie d'un évaporateur 14 formé par un serpentin hélicoïdal dont l'axe général vertical est sensiblement le même que celui de l'habillage.

Un liquide caloporteur mis en circulation dans le serpentin est porté à ébullition par prélèvement de la chaleur de l'air qu'un ventilateur 15 force à passer dans les canaux 16 entre les lames 13 et à lécher le serpentin avant de l'expulser par une ouverture non représentée.

Les lames rectilignes et verticales 13 protègent le serpentin 14 du vent et du rayonnement solaire tous azimuts et elles permettent en outre une introduction tangentielle de l'air vers le serpentin 14 (flèche 25 sur la figure 5). Les lames 13 sont groupées en trois persiennes incurvées 13a, 13b, 13c enveloppant étroitement le serpentin et montées à pivotement sur des gonds ou axes verticaux 17a, 17b, 17c. Les lames de chaque persienne sont fixées à leurs extrémités à un arceau inférieur et à un arceau supérieur respectifs montés pivotants sur l'axe vertical correspondant. Les persiennes peuvent occuper une position fermée de fonctionnement normal (figure 2), une position de semi-ouverture (figure 3) et, pour au moins l'une d'entre elles, une position de pleine ouverture (figure 4).

Dans la position de la figure 3, la persienne laisse dégagée une ouverture 18 entre elle-même et la persienne adjacente pour procurer un cheminement à l'air même en cas d'obstruction des canaux 16 par le givre ou la neige.

Dans la position de la figure 4, la persienne 13a permet l'intervention par l'ouverture 19 sur le compartiment 20 contenant le compresseur 21, le bloc de régulation 22, .....par exemple le démontage et le retrait de ces composants selon la flèche F.

La figure 5 montre la forme et l'agencement des lames 13 profilées de protection d'une des persiennes 13b. Le profil des lames 13 est sensiblement en forme de S aplati tel que la branche extérieure 23 de chaque S recouvre la branche intérieure 24 du S de la lame adjacente ; l'écoulement de l'air s'effectue ainsi dans les canaux 16 ménagés entre la branche 23 d'une lame et la branche 24 de la lame adjacente selon la flèche 25 et l'on constate que le flux d'air parvient tangentiellement et régulièrement au serpentin hélicoïdal 14 après glissement sur la convexité 26 de la branche 24, quelles que soient la force et la direction du vent. De plus, la chaleur due au rayonnement solaire est absorbée par les lames 13 et elle est restituée indirectement au serpentin 14. La largeur de chaque lame est d'environ 10 cm.

Dans une variante non représentée, chaque lame 13 peut être montée pivotante sur des gonds verticaux tandis que la rotation autour de l'axe général de l'habillage 12 d'une couronne reliée aux lames permet de modifier l'orientation des lames.

Dans une autre variante non représentée, les lames 13 sont chacune en deux parties séparées, l'une formant la branche 23 et l'autre formant la branche 24. Les branches intérieures et extérieures constituent alors deux couronnes concentriques.

## Revendications

1. Pompe à chaleur air-eau ou air-air présentant un châssis (11) qui supporte un évaporateur (14) et un ventilateur (15), l'évaporateur comprenant un serpentin hélicoïdal d'axe général vertical parcouru par un fluide caloporteur pour prélever les calories sur l'air ambiant déplacé par le ventilateur, le serpentin étant protégé par un habillage (12) muni de moyens d'entrée d'air, caractérisée en ce que les moyens d'entrée d'air comprennent des lames (13) disposées à intervalles réguliers et ménageant entre elles des canaux (16) d'écoulement d'air ; et les lames offrent une section transversale comprenant une large branche extérieure (23) et une branche intérieure (24) profilée et sont disposées mutuellement afin, d'une part, de soustraire les canaux (16) à l'impact du vent et l'évaporateur (14) à l'impact du rayonnement solaire et, d'autre part, d'autoriser une entrée tangentielle et régulière de l'air vers l'évaporateur (14).

2. Pompe à chaleur selon la revendication 1, caractérisée en ce que les lames (13) sont juxtaposées de manière que la branche extérieure (23) d'une lame cache en partie la branche intérieure (24) de la lame adjacente.

3. Pompe à chaleur selon la revendication 2, caractérisée en ce que le profil des lames (13) est en S.

4. Pompe à chaleur selon l'une quelconque des revendications 2 et 3, caractérisée en ce que la branche intérieure (24) offre une convexité (26) au flux d'air (25).

5. Pompe à chaleur selon l'une quelconque des revendications 1 à 4, caractérisée en ce que les lames (13) sont en une seule pièce extrudée.

6. Pompe à chaleur selon l'une quelconque des revendications 1 à 4, caractérisée en ce que les lames sont chacune en deux parties séparées dont l'une comprend la branche extérieure et l'autre la branche intérieure.

7. Pompe à chaleur selon l'une quelconque des revendications 1 à 6, caractérisée en ce que les lames (13) sont regroupées en plusieurs persiennes verticales.

8. Pompe à chaleur selon la revendication 7, caractérisée par le fait que l'une au moins des persiennes est rigide (13a, 13b, 13c) et susceptible de pivotement autour de gonds ou d'axes verticaux (17a, 17b, 17c) solidaires du châssis (11) de l'évaporateur afin de prendre soit la position fermée de fonctionnement normal (figure 2), soit une position d'ouverture limitée (figure 3) pour laisser un écoulement d'air suffisant entre deux persiennes adjacentes en cas d'obturation des canaux (16).

9. Pompe à chaleur selon la revendication 8, du type monobloc à habillage cylindrique d'axe vertical, caractérisée par le fait que la persienne pivotante (13a, 13b, 13c) peut venir occuper une position de pleine ouverture (figure 4).
